# FASCICULE DE BREVET EUROPEEN

(11) **EP 0 479 880 B1**
(45) Date de publication et mention de la délivrance du brevet: **29.09.1993**
(21) Numéro de dépôt: 90910700.5
(22) Date de dépôt: 25.06.1990
(51) Int. Cl.: D04H 11/08

(54) **PROCEDE ET DISPOSITIF DE FABRICATION DE PRODUITS TEXTILES A PARTIR DE FIBRES ET/OU FILAMENTS ET PRODUITS OBTENUS**
VERFAHREN UND VORRICHTUNG ZUM HERSTELLEN VON TEXTILPRODUKTEN AUS FASERN ODER FÄDEN UND FERTIGPRODUKTE
METHOD AND DEVICE FOR MANUFACTURING TEXTILE PRODUCTS FROM FIBRES AND/OR FILAMENTS, PRODUCTS OBTAINED

(30) Priorité: 30.06.1989 FR 8908773
(43) Date de publication de la demande: 15.04.1992
(73) Titulaire: SOMMER S.A., F-92022 Nanterre Cédex (FR)
(72) Inventeur: BATHELIER, Xavier, F-08450 Raucourt (FR); JANUZEC, Gilles, F-08200 Sedan (FR)
(74) Mandataire: Van Malderen, Michel
(86) Numéro de dépôt international: EP9001028
(87) Numéro de publication internationale: WO9100382

(56) Documents cités:
- EP-A- 214 062
- DE-A- 2 450 725
- FR-A- 2 364 285

## Description

La présente invention est relative à un procédé perfectionné de fabrication de produits textiles à partir de fibres et/ou filaments et plus particulièrement de revêtements de sols et de murs, notamment du type moquette. L'invention concerne également un dispositif permettant la mise en oeuvre de ce procédé et s'étend aux produits résultant de ce procédé et/ou obtenus par ledit dispositif.

L'invention sera décrite essentiellement en référence à la réalisation d'un revêtement de sol du type moquette au départ de fibres. Il doit être bien entendu cependant qu'elle n'y est pas limitée.

### Résumé de l'état de la technique

En dehors des procédés classiques et anciens de fabrication de tapis et tapisseries qui recourent à des procédés de tissage et/ou de nouage, deux grandes familles de techniques récentes de production de produits destinés essentiellement au revêtement de sols et de murs sont connus.

La première grande famille, le touffetage (tuft) fait appel à des fils, en particulier des fils filés à partir de fibres telles que la laine ou à des fils obtenus à partir de filaments continus, par exemple de polyamide ou d'autres matières synthétiques.

Dans le domaine des revêtements textiles, ce sont ces produits qui rencontrent le plus de succès du fait qu'il est possible d'associer une production de machine élevée, comparée aux techniques de tissage, tout en conservant un aspect de produits proche de celui des produits tissés.

Une deuxième famille est constituée par des techniques utilisant des fibres. Parmi celles-ci, la technique d'aiguilletage utilise principalement des fibres textiles disposées de préférence en couches. L'aiguilleté bouclé ou structuré permet à l'aide d'une aiguille de retirer un peu de matière (fibres) de la couche fibreuse pour former une "boucle" que l'on peut éventuellement tondre ou raser.

L'aspect du produit tondu ou rasé est assez proche de celui des produits touffetés velours qui sont quant à eux obtenus en coupant les boucles d'un tuft.

Par contre, un produit aiguilleté bouclé ne peut en aucun cas être comparé à un tuft. En effet, les boucles ne sont pas individualisées et les fibres se présentent dans ces boucles de manière aléatoire.

En outre, le rendement qui caractérise le rapport entre la quantité de matière utile apparaissant au recto du produit et le poids total de matière utilisée (sans le support) est de l'ordre de 30% pour l'aiguilletage alors qu'il atteint facilement 60 à 80% pour les produits touffetés.

D'autre part, dans le cas de revêtements de sol ces produits doivent présenter une résistance à la déformation et à l'usure et une résilience (élasticité) suffisantes. Généralement, on estime qu'un produit pour revêtement de sol est satisfaisant si la masse volumique du velours utile est supérieure à 0,08 g/cm³, valeur qu'atteignent difficilement les produits aiguilletés.

Le document EP-0214 062 décrit un procédé d'aiguilletage tout à fait classique qui par "extirpation" de fibres de grande longueur de la nappe permet d'augmenter le rendement.

Cependant, ce produit possède un aspect particulier de type fausse fourrure et présente donc un aspect fort éloigné de l'aspect des produits touffetés.

Le document DE-24 50 725 décrit un procédé pour l'obtention de produits aiguilletés où l'on a solidarisé par ultra-sons la nappe bouclée au support. Ce procédé est une tentative pour "verticaliser" le maximum de fibres et d'augmenter ainsi le rendement.

Dans ce procédé, le cylindre rainuré sert à la fois à la réaction aux efforts de pénétration des aiguilles et au transport de la nappe fragilisée jusqu'au point L de la solidarisation, alors que dans un procédé classique de bouclage, la nappe est tractée par des cylindres d'appel et doit de ce fait posséder une cohésion plane suffisante.

Cependant comme la logique de ce procédé est encore celle de l'aiguilletage classique, ce procédé a pour inconvénient de nécessiter des efforts de pénétration et de casser de nombreuses fibres. Il en résulte, malgré un rendement meilleur, une résistance au trafic compromise.

D'autre part, l'aspect général du produit obtenu par le brevet allemand DE-24 50 725 est celui d'un produit aiguilleté bouclé traditionnel et dans le cas d'un velours il y a encore une perte importante de fibres.

Enfin, le fait de solidariser par ultrasons de manière discontinue alors que le produit bouclé est formé de manière continue, affaiblit et limite le procédé car il nécessite l'utilisation de fibres fusibles.

Une autre technique est la technique du plissage des fibres décrite dans les documents FR-A-2 364 285 et FR-A-2 135 104 qui permet de disposer une couche fibreuse plissée en plis longitudinaux parallèles sur une seconde couche fibreuse. Cependant, cette technique ne permet pas l'individualisation des boucles ou aigrettes de velours et l'obtention de fines jauges. De plus, du fait que cette technique nécessite la striction de la nappe de fibres, la largeur de départ de la nappe doit être nettement supérieure à la largeur du produit textile fini.

On peut également citer à titre complémentaire la technique de couture-tricotage qui sur base d'une matière de départ constituée d'un produit tissé ou non tissé comporte une opération de maillage à l'aide d'un fil ou directement à partir des fibres. Dans ce cas, les produits obtenus sont très peu valorisants au niveau de l'apparence, de plus la totalité des fibres ne participe pas effectivement aux mailles; ce qui limite l'utilisation de ces produits comme revêtements de sol. C'est pourquoi on trouve ces produits essentiellement sous forme de fourrure.

Un autre inconvénient de cette technique de couture-tricotage est la faible largeur de travail (2,40 m) alors que les produits touffetés sont généralement fabriqués en 4 mètres de largeur.

On peut considérer que les différentes techniques précitées ont cherché à s'approcher des résultats obtenus par le touffetage mais sans grande réussite.

### Buts de l'invention

Un premier but de l'invention est de fabriquer au départ de matières textiles bon marché, un revêtement du type touffeté, sans devoir nécessairement utiliser de fil.

Un autre but important de l'invention est de réduire fortement l'énergie à mettre en oeuvre pour "verticaliser" des boucles au départ d'un voile, et donc d'éviter de casser des fibres tout en permettant de dimensionner la machine en grande largeur (4 m).

On vise tout particulièrement à obtenir un produit à rendement textile élevé, présentant les qualités intrinsèques des produits touffetés (résilience, résistance à la déformation et à l'usure...), sans devoir recourir à une étape intermédiaire onéreuse de filage.

Le produit que l'on vise à obtenir doit également présenter une densité suffisante pour avoir une résistance mécanique adéquate qui permet de l'utiliser comme revêtement de sol.

Dans le cas où les éléments constituant le voile sont des filaments, le procédé selon l'invention permet de travailler directement à la sortie des filières d'extrusion, sans devoir exécuter des étapes intermédiaires de bobinage par exemple.

### Eléments caractéristiques de l'invention

La présente invention concerne en premier lieu un procédé de fabrication d'un produit textile au départ de fibres et/ou filaments dans lequel ces fibres et/ou filaments circulent sous forme d'un voile. La technique consiste à faire subir aux fibres et/ou filaments un bouclage transversal accompagné d'étirage et que ceux-ci s'accumulent sous forme de boucles dans lesquelles les fibres et/ou filaments sont parallélisés.

On fait subir aux éléments constitutifs du voile un traitement préalable de manière que la majorité des éléments du voile possèdent un angle d'orientation par rapport à la direction d'avance compris entre 5 et 45°, de préférence entre 15 et 25°.

Avantageusement, et en particulier si l'on vise à réduire fortement l'énergie nécessaire pour la réalisation d'un produit bouclé, il est recommandé d'utiliser un voile de départ de fibres et/ou filaments d'un poids très faible par unité de surface (densité surfacique), de préférence compris entre 10 et 50 g/m² pour les fibres et/ou filaments les plus courants.

De préférence, l'orientation désirée des fibres dans le voile est assurée par une technique de pré-étirage, tandis que les filaments sont orientés de manière voulue grâce à des techniques classiques de nappage, à la sortie des filières d'extrusion.

Le bouclage transversal accompagné d'étirage est réalisé pour chaque fibre ou filament à l'aide d'éléments boucleurs rotatifs ou disques espacés et disposés sur un axe transversal par rapport à l'avance du voile, entre lesquels sont disposés des doigts boucleurs. En principe, chaque fibre ou filament est impliquée dans au moins un bouclage.

Selon un mode d'exécution préférentiel, l'accumulation des fibres et/ou filaments parallélisés sous forme de boucles peut s'effectuer dans le chas ouvert d'aiguilles disposées essentiellement verticalement entre les éléments boucleurs. Ces aiguilles peuvent percer un support s'avançant parallèlement à l'avance du voile.

Après perçage du support, les boucles sont libérées, de préférence selon la technique classique du touffetage à l'intervention éventuelle d'un crochet.

Ces boucles peuvent être cependant fixées à un support par d'autres techniques connues en soi telles que couture, tissage, tricotage, soudure ou collage, soudure à ultrasons, liage chimique, etc...

Les produits obtenus présentent ainsi des boucles non torsadées bien individualisées que l'on peut éventuellement cisailler ou couper à l'aide d'un couteau afin d'obtenir un velours comparable au velours touffeté.

L'invention sera décrite plus en détail à titre d'illustration, en se référant en particulier au dispositif mis en oeuvre selon l'invention et au produit qui en résulte.

En ce qui concerne le dispositif, il doit être bien entendu qu'il s'agit d'un mode d'exécution donné uniquement à titre d'exemple sans caractère limitatif, dans le cas où le voile de départ est constitué uniquement de fibres.

### Brève description des figures

- - La figure 1: représente une vue schématique en perspective du dispositif servant à la mise en oeuvre du procédé selon l'invention, dans le cas où le voile de départ est constitué uniquement de fibres;
- - les figures 2: représentent de manière synoptique différentes étapes du procédé selon l'invention selon plusieurs vues;
- - la figure 3: une vue latérale d'une aiguille apparaissant dans le dispositif selon l'invention;
- - les figures 4a, b, c, d: représentent les produits verticalisés selon l'invention et touffetés selon que l'on a coupé les boucles ou non.

Dans les différentes figures, des éléments constitutifs identiques ou similaires ont reçu des repères de référence identiques.

### Description d'une forme d'exécution préférentielle de l'invention et du principe sur lequel elle repose

Afin de mieux comprendre l'invention, il convient de revenir à la technique d'aiguilletage qui a été décrite précédemment. Dans le cas de l'aiguilletage, des aiguilles à fourche pénètrent dans un milieu fibreux pour en extraire des fibres qui formeront des boucles.

Cependant, les premières fibres entraînées ne pouvant que partiellement glisser les unes par rapport aux autres, induisent nécessairement une pression dans le milieu.

Plus le nombre de fibres saisies sera élevé moins elles auront la possibilité de glisser et plus elles induiront de pression, bloquant ainsi les fibres des couches inférieures.

Il en résulte que les aiguilles même si elles sont munies de barbes suffisamment profondes pour recevoir toutes les fibres rencontrées, ne pourront en entraîner effectivement sous forme de boucles qu'un petit nombre, généralement en cassant les autres fibres ou même en provoquant le bris de l'aiguille.

On a bien entendu songé à réduire ce phénomène par un ensimage des fibres, ce qui a pour but de diminuer le coefficient de frottement entre les fibres et donc les pressions induites dans le milieu fibreux, et ce qui conduit effectivement à une réduction du nombre de fibres cassées, mais sans résoudre les autres problèmes de densité et de rendement trop faibles.

C'est pour répondre à ces difficultés que les mesures décrites ci-dessus, en relation avec le procédé de l'invention, ont été prises.

Selon l'invention en effet, les fibres sont de préférence préalablement cardées ou obtenues d'une autre manière sous forme de nappe à fibres plus ou moins parallélisées et sont traitées de manière à obtenir un voile de poids très faible, de préférence compris entre 10 et 50 g/m². Dans ce voile de fibres, la majorité des fibres possède un angle d'orientation par rapport à la direction d'avance compris entre 5 et 45° et de préférence entre 15 et 25°. A un niveau de densité aussi faible du voile, les fibres sont bien individualisées et interagissent peu. Les efforts subis par une fibre ne se répercutent pas sur les fibres adjacentes. On reviendra ci-après sur la manière d'obtenir un voile de fibres présentant l'orientation indiquée.

Les fibres ainsi préparées subissent un bouclage qui est réalisé par l'interpénétration de pièces métalliques, de manière à donner une forme ondulée à chaque fibre. Il convient de noter que l'effort F de bouclage est considérablement limité du fait de la faible densité surfacique du voile et de l'orientation privilégiée des fibres.

En effet, la tension exercée sur la fibre est F-Fₒ dans le procédé selon l'invention
avec${\text{F = F}}_{\text{o}} \text{exp} \frac{\text{(2πµl)}}{\text{j}}$
où
- Fₒ: est la force exercée à une extrémité de la fibre;
- j: est la jauge;
- l: est la longueur de la fibre impliquée dans n boucles; et
- µ: est le coefficient de friction.

Dans le cas d'un voile à faible densité où les fibres sont individualisées, µ représente alors le coefficient fibres/métal et non plus le coefficient fibres/fibres comme c'était le cas dans la technique d'aiguilletage.

De plus, le coefficient µ peut être considérablement abaissé par un traitement de surface approprié des parties métalliques ce qui réduit encore la valeur de la tension F-Fₒ.

Ces techniques de traitement par dépôt de résine fluorée notamment sur le métal sont bien connues.

Chaque fibre bouclant individuellement, cette opération équivaut à un étirage (par opposition à un plissage transversal du voile), c'est-à-dire que les fibres élémentaires dans le voile subissent individuellement le bouclage sans que la largeur du voile en soit réduite, ce qui diffère radicalement d'un plissage qui s'accompagne d'une striction en largeur de la nappe d'entrée.

Le procédé selon l'invention a pour conséquence que les fibres ne sont pratiquement jamais cassées.

D'autre part, selon l'invention le rendement peut être optimalisé si l'angle que présente la fibre par rapport à la direction d'avance est supérieur à${\text{α}}_{\text{lim}} \text{=arcsin} \frac{\text{j}}{\text{2h + j,}}$
où
- j: est la jauge et
- h: est la hauteur de la boucle.

En effet, pour un angle α inférieur à αₗᵢₘ, l'excédent de fibres ne participant pas à la formation de la boucle apparaîtra au verso du produit, ce qui a pour conséquence de réduire le rendement.

D'autre part si l'angle α devient trop élevé, les efforts induits par les fibres deviennent également trop importants, ce qui risque de casser les fibres.

Ainsi, dans la pratique, un bon compromis est obtenu pour αₗᵢₘ compris entre 15 et 25° suivant la longueur de la boucle. On voit donc l'intérêt à effectuer une réorientation adéquate des fibres par rapport à la direction d'avance.

Bien entendu la longueur de la fibre mise en oeuvre et son orientation α sont choisies de manière à ce qu'on soit statistiquement assuré que chaque fibre sera impliquée dans la formation d'au moins une boucle et de préférence de plusieurs boucles successives.

Grâce au procédé de l'invention, il est possible d'envisager de boucler 100% des fibres.

Les fibres bouclées élémentaires sont ensuite accumulées, par compression dans le sens de l'avance afin de constituer une rangée transversale de boucles de grosseur ou titre désiré. Cette accumulation permet d'obtenir une très bonne parallélisation des fibres. A ce stade on a donc constitué à la torsion près, un fil se présentant sous forme ondulée.

Selon un mode d'exécution particulièrement préféré, les fibres parallélisées sous forme de boucles sont accumulées dans le chas ouvert d'aiguilles disposées perpendiculairement entre les éléments mécaniques ayant servi au bouclage. Les aiguilles peuvent ensuite percer par exemple un support et y libérer les boucles.

Cependant, tout autre procédé connu en soi de fixation de boucles sur un support peut être utilisé. Citons titre d'exemples des procédés dérivant des diverses techniques textiles telles que l'aiguilletage, la couture, le tissage, le tricotage, etc...

Dans la figure 1, on a représenté un tapis 1 qui amène un voile de fibres cardées 3, de très faible densité surfacique.

Dans la forme d'exécution représentée, l'orientation souhaitée des fibres dans le voile est obtenue à l'aide d'un jeu de disques interpénétrants ayant reçu le repère de référence général 5.

Par passage entre le jeu de disques supérieurs 5a et le jeu de disques inférieurs 5b et compte tenu de la faible densité surfacique du produit traité, on obtient par un pré-étirage transversal une orientation adéquate des fibres élémentaires par rapport à l'avance du voile de carde. Ceci résulte de la résilience de la fibre qui après avoir été bouclée se relâche, ce qui augmente son angle par rapport à la direction d'avance.

Ce dispositif de pré-étirage a aussi pour but d'adapter la largeur du voile à la largeur de travail du dispositif boucleur (de préférence 4 m).

Ainsi qu'il a été indiqué précédemment, cette opération, toujours compte tenu de la faible densité surfacique du voile, constitue un étirage et non pas un plissage, en ce sens que les fibres élémentaires s'orientent et se déplacent l'une par rapport à l'autre pour se positionner.

Le repère 3a a été donné au voile orienté à faible densité qui résulte de cette opération.

Dans le stade suivant, le voile ainsi préparé est amené entre une série de disques boucleurs 11 portés sur un axe commun transversal 13 et entraînés en rotation continue à une vitesse périphérique égale à la vitesse d'entrée du voile.

Les disques boucleurs 11 sont pourvus sur toute leur périphérie de dentures 15. Ces dentures forment un angle par rapport à la tangente qui permettent l'entraînement du voile d'entrée.

Entre chacun des disques sont disposés des doigts boucleurs 21 se présentant essentiellement tangentiellement par rapport aux disques.

Dans le prolongement de chaque doigt boucleur est disposée une aiguille 31 pourvue d'un chas ouvert 31a.

Les aiguilles sont disposées de manière à ce que les fibres quittent les doigts boucleurs à leur extrémité où elles rencontrent les aiguilles pour s'accumuler dans le chas ouvert 31a au point mort haut de leur course.

La forme des doigts boucleurs est parfaitement étudiée pour permettre le bouclage progressif et le transport des fibres jusqu'aux aiguilles.

De plus, un dispositif de débourrage 25 s'intercale entre les aiguilles 31 et les disques boucleurs 11 pour faciliter le débourrage de la partie des fibres entraînées par les dentures.

Il peut être avantageux selon une autre variante d'exécution de prévoir des "débourreurs" mobiles.

Les fibres sous forme de boucles élémentaires sont accumulées dans le chas des aiguilles où elles se présentent sous forme d'un fil non torsadé cependant, affectant une forme ondulée.

On peut donc considérer qu'au départ d'un voile de fibres très léger on a constitué par la technique qui vient d'être décrite l'équivalent d'un fil ondulé qui peut être utilisé selon les techniques classiques du touffetage.

Il convient de noter que le titre de ce fil est modulable, puisqu'il dépend du rapport entre la vitesse angulaire des disques boucleurs 11 et la vitesse de battement des aiguilles 31.

La mise en forme s'effectue dans le mode d'exécution représenté de la manière suivante. La boucle de fibres qui s'est formée dans le chas 31a de l'aiguille au point mort haut de sa course est transportée par cette aiguille à travers un support classique 41 (de préférence non tissé) et retenue par un crochet 43. Des éléments 45 se présentant par exemple sous forme de lamelles de contre-appui parallèles fixées à une enclume 47 soutiennent le support 41, tout en permettant cependant le passage des aiguilles 31.

La figure 2 représente de manière synoptique différentes étapes du procédé selon l'invention selon plusieurs vues. Dans la figure 2, la première rangée supérieure de figures représente les opérations réalisées par différentes parties constitutives en cause du dispositif en relation avec différentes étapes du procédé. La deuxième rangée (rangée médiane) et la troisième rangée (rangée inférieure) de figures représentent respectivement des vues de dessus et des vues latérales de la disposition des fibres suivant ces mêmes étapes du procédé, jusqu'à l'obtention du produit final.

Les fibres à la sortie de carde (figures 2a) sont orientées (figures 2b) de manière voulue. Elles sont ensuite condensées sous forme de boucles (figures 2c) et accumulées dans le chas des aiguilles (figures 2d). Les boucles sont ensuite transportées par les aiguilles qui percent le support pour y être fixées (figures 2e).

D'autres formes d'exécution sont cependant possibles et il est également envisageable d'obtenir un produit analogue au tuft sans devoir traverser le support en recourant par exemple à des techniques de soudure ou de liage chimique, de préférence en recourant à une technique de soudure par ultra-sons (FR-A-00 96 043).

Il convient de noter à cet égard que l'invention n'est nullement limitée à la forme d'exécution qui a été présentée.

On peut notamment prévoir en amont de la formation du voile de sortie de carde, ou en aval de la formation du produit selon l'invention ou intercalés dans le processus, des opérations, étapes ou traitements complémentaires d'ennoblissement du produit. C'est ainsi qu'on peut par exemple prévoir qu'un couteau coupe les boucles ou prévoir que les boucles soient rasées en aval pour obtenir des produits du type velours selon les techniques traditionnelles du touffetage. Des impressions, gaufrages, déformations permanentes ou non peuvent être appliqués au produit.

Bien entendu, les opérations classiques de teinture, impression, imprégnation de produits protecteurs contre les salissures sont également possibles.

De plus, en amont l'alimentation progressive permet de condenser des hétérogénéités de couleurs et de natures de produits; ainsi que de nombreux effets de fantaisie. A titre d'illustration, le dépôt du voile peut être alimenté de flammes, etc...

De même, par une alimentation de deux voiles superposés de nature différente, des produits composites peuvent être obtenus possédant des boucles constituées de deux couches superposées.

La couche inférieure peut être par exemple choisie de manière à assurer le "gonflant" tandis que la couche périphérique présente un aspect esthétique particulier ou un toucher agréable.

Un mouvement relatif entre les aiguilles et le support qui défile peut également être envisagé, en disposant par exemple les aiguilles sur un porte-aiguilles effectuant un mouvement transversal de va-et-vient par rapport au défilement permet d'obtenir certains effets d'aspect intéressant.

Il est plus aisé d'obtenir un mouvement relatif par la technique du "jute mover" connue dans le domaine du touffetage. Cette technique permet de déplacer transversalement le support d'une distance qui vaut la demi-jauge avant de le ramener, au coup suivant, à sa position initiale. Cette technique en disposant les boucles en quinconce et en cassant la ligne des rangées de boucles permet une meilleure individualisation de ces dites boucles et une meilleure couverture du support par celles-ci.

L'homme de l'art en utilisant ses connaissances habituelles du métier découvrira à partir du produit de l'invention de nombreuses variantes et applications. Il est notamment possible de superposer au produit des opérations de tricotage et/ou de couture. Il est également possible de produire des tapis-mèches à partir du procédé selon l'invention.

La figure 3 représente l'aiguille utilisée dans le dispositif selon l'invention.

Il s'agit d'une aiguille à chas ouvert 31a qui vue de profil présente une largeur de la pointe 33 supérieure à celle du fût 35 de l'aiguille. Ce dimensionnement de l'aiguille permet d'éviter que le support n'entre dans le chas 31a lorsque l'aiguille 31 perce ledit support et n'interfère avec le retrait de l'aiguille.

Il est néanmoins possible d'utiliser d'autres types d'aiguilles, en particulier des aiguilles maillantes qui permettent d'organiser le "fil" ondulé sous forme de rangées de mailles.

Le produit permet et supporte ce genre d'opérations essentiellement par suite de sa nature spécifique qui a été décrite précédemment.

Le produit obtenu selon le procédé de l'invention avant la fixation sur un support se présente sous forme d'une accumulation de fibres bien parallélisées constituant, à la torsion près, un fil ondulé.

Les figures 4 représentent le produit selon l'invention et un produit du type tuft après fixation sur un support selon trois vues: une vue en plan du verso des produits et une vue en coupe latérale dans chacune des deux directions parallèle ou orthogonale au sens de fabrication.

Les figures 4a et 4b représentent ces deux produits dans le cas où les boucles sont coupées ou cisaillées afin d'obtenir un velours.

Les figures 4c et 4d représentent les mêmes deux produits sous forme bouclée mais en utilisant la technique du "jute mover".

Dans ces figures, le sens de fabrication des produits est symbolisé par une flèche, le pas d'avance par la lettre a et la jauge par la lettre j.

Le produit selon l'invention représenté à la figure 4a et 4c présentent des rangées de boucles ou d'aigrettes si les boucles ont été coupées, parfaitement individualisées reproduisant ainsi le caractère esthétique essentiel du tuft (représenté aux figures 4b et 4d).

Cependant, ces rangées de boucles ou d'aigrettes sont disposées transversalement dans le produit selon l'invention alors qu'elles se présentent longitudinalement dans le cas du tuft.

Le fait d'utiliser la technique du "jute mover" dans le procédé selon l'invention, permet de diminuer par comparaison avec le tuft, la consommation de fibres sur l'envers du produit et donc d'accroître leur rendement.

De plus, entre deux rangées consécutives de boucles il peut subsister un réseau de fibres interférentes qui est constitué par des fibres participant à la formation des boucles de deux rangées consécutives. Par le procédé selon l'invention, ce nombre est fortement limité, voire même nul.

Une autre caractéristique du produit obtenu à partir d'une forme d'exécution particulière du procédé est le fait que les trous dans le support peuvent être surdimensionnés par rapport à la dimension de la jauge du fait de l'utilisation d'une aiguille spéciale, par comparaison avec un produit touffeté.

A titre d'illustration des paramètres d'une forme d'exécution préférée de l'invention, on peut donner les valeurs suivantes:

Des fibres de titre 17 dtex d'une longueur moyenne de 90 mm formées à partir d'une matière première qui est du polyamide sont cardées sous forme d'un voile présentant à la sortie de carde une densité surfacique de 40 g/m².

On traite ce voile selon la forme d'exécution représentée à la figure 1 de manière à se trouver dans les conditions suivantes:
- densité surfacique après pré-étirage: 20 g/m²
- jauge: 4 mm (5/32'')
- avance du support: 1,2 m/min
- vitesse d'alimentation du voile de fibres: 48 m/min
- largeur du voile: 4 m
- vitesse de battement des aiguilles: 600 cps/min
- nombre moyen de fibres que le chas peut recevoir: 235
- titre de la boucle: 4000 dtex
- hauteur de la boucle: 6 mm
- densité des boucles: 125.000 boucles/m²
- poids du velours utile: 600 g/m²
- densité du velours utile (masse volumique): 0,1 g/cm³;
- rendement: 75%

En conclusion, les avantages du procédé de l'invention peuvent être résumés comme suit:

L'intérêt économique du procédé est évident puisqu'il intègre la production d'un fil dans un dispositif qui permet d'obtenir directement à partir de fibres individuelles ou de filaments un produit pratiquement identique à un produit touffeté, donc sans devoir utiliser une étape préalable de filage.

Ainsi qu'on l'a indiqué d'abondance précédemment, le produit permet de nombreuses variantes opératoires et des variantes dans le choix des matériaux, nature des traitements, etc... offrant une grande souplesse et par conséquent une gamme étendue de produits d'aspect et de nature variables.

De plus, de par leur densité élevée, ces produits peuvent être utilisés comme revêtements de sols. Leur rendement élevé constitue également un élément économique les rendant particulièrement intéressants.

La jauge peut être très fine du fait que le bouclage n'implique individuellement qu'un très petit nombre de fibres. Le produit que l'on obtient peut être de haute valeur ajoutée par suite de l'emploi d'une jauge très fine.

En conséquence, les efforts à appliquer sont réduits ce qui élimine pratiquement le risque de rupture des fibres et bien entendu de rupture d'aiguilles.

Bien qu'on ait décrit une forme d'exécution particulièrement préférée de l'invention, il doit être bien entendu que de nombreuses variantes peuvent y être introduites, notamment celles qui ont été spécifiquement mentionnées ci-dessus.

## Revendications

1. Procédé de fabrication d'un produit textile au départ de fibres et/ou de filaments dans lequel ces fibres et/ou filaments circulent sous forme d'un voile caractérisé en ce que la majorité des éléments constitutifs du voile présentent un angle d'orientation par rapport à la direction d'avance du voile compris entre 5 et 45°, et subissent un bouclage transversalement à la direction d'avance, accompagné d'un étirage transversal et s'accumulent sous forme de boucles dans lesquelles les fibres et/ou filaments sont parallélisés.

2. Procédé selon la revendication 1 caractérisé en ce que le voile de fibres et/ou filaments de départ présente un poids faible par unité de surface, de préférence compris entre 10 et 50 g/m².

3. Procédé selon la revendication 1 ou 2 caractérisé en ce que la majorité des éléments constitutifs du voile présentent un angle d'orientation par rapport à la direction d'avance du voile compris entre 15 et 25°.

4. Procédé selon la revendication 3 caractérisé en ce que l'orientation des fibres par rapport à la direction d'avance est assurée par un pré-étirage transversal.

5. Procédé selon la revendication 3 caractérisé en ce que l'orientation des filaments par rapport à la direction d'avance est assurée par un nappage, de préférence immédiatement à la sortie de la filière d'extrusion des filaments.

6. Procédé selon l'une quelconque des revendications précédentes caractérisé en ce que le bouclage transversal est réalisé à l'aide d'éléments boucleurs (11) rotatifs espacés et disposés sur un axe transversal (13) par rapport à l'avance du voile entre lesquels sont disposés des doigts boucleurs (21).

7. Procédé selon la revendication 6 caractérisé en ce que lesdits éléments boucleurs (11) se présentent essentiellement sous la forme de disques munis de dentures (15) périphériques.

8. Procédé selon la revendication 6 ou 7 caractérisé en ce que les doigts boucleurs (21) sont fixes.

9. Procédé selon l'une quelconque des revendications précédentes 6 à 8 caractérisé en ce que l'accumulation des fibres et/ou filaments parallélisés sous forme de boucles s'effectue dans le chas d'aiguilles (31) disposées entre lesdits éléments boucleurs rotatifs (11) et dans le prolongement des doigts boucleurs (21).

10. Procédé selon la revendication 9 caractérisé en ce que lesdites aiguilles (31) sont commandées simultanément pour libérer les boucles lorsque l'accumulation de fibres et/ou filaments dans le chas (31a) des aiguilles (31) est suffisante, de préférence proche de la valeur d'accumulation maximale dans ledit chas.

11. Procédé selon l'une quelconque des revendications précédentes 9 ou 10 caractérisé en ce qu'un dispositif de débourrage (25) est intercalé entre les aiguilles (31) et les éléments boucleurs rotatifs (11) afin de faciliter le débourrage de la partie des fibres et/ou filaments entraînées par les dentures (15).

12. Procédé selon l'une quelconque des revendications précédentes caractérisé en ce que des rangées de boucles transversales sont transportées et ensuite solidarisées sur un support (41).

13. Procédé selon la revendication 12 caractérisé en ce que ladite solidarisation est assurée par passage de l'aiguille (31) à travers le support (41).

14. Procédé selon la revendication 12 caractérisé en ce que ladite solidarisation est assurée par soudure à ultrasons.

15. Procédé selon l'une quelconque des revendications précédentes 12 à 14 caractérisé en ce qu'on effectue un mouvement relatif transversal à chaque solidarisation entre le support (41) et un moyen de transport.

16. Procédé selon l'une quelconque des revendications précédentes 12 à 15 caractérisé en ce qu'on coupe, cisaille ou rase les boucles solidarisées au support.

17. Procédé selon l'une quelconque des revendications précédentes 1 à 12 caractérisé en ce que un "fil" obtenu par l'accumulation de fibres et/ou filaments élémentaires bien parallélisés est organisé sous forme de rangées de mailles.

18. Dispositif pour la mise en oeuvre du procédé décrit selon l'une quelconque des revendications précédentes caractérisé en ce que le bouclage transversal est réalisé à l'aide d'éléments boucleurs (11) rotatifs espacés et disposés sur un axe transversal (13) par rapport à l'avance du voile entre lesquels sont disposés des doigts boucleurs (21).

19. Dispositif selon la revendication 18 caractérisé en ce que lesdits éléments boucleurs (11) se présentent essentiellement sous la forme de disques munis de dentures (15) périphériques.

20. Dispositif selon la revendication 18 ou 19 caractérisé en ce que les doigts boucleurs (21) sont fixes.

21. Dispositif selon l'une quelconque des revendications précédentes 18 à 20 caractérisé en ce que l'accumulation des fibres et/ou filaments parallélisés sous forme de boucles s'effectue dans le chas d'aiguilles (31) disposées entre lesdits éléments boucleurs rotatifs (11) et dans le prolongement des doigts boucleurs (21).

22. Dispositif selon la revendication 21 caractérisé en ce que lesdites aiguilles (31) sont commandées simultanément pour libérer les boucles lorsque l'accumulation de fibres et/ou filaments dans le chas (31a) des aiguilles (31) est suffisante, de préférence proche de la valeur d'accumulation maximale dans ledit chas.

23. Dispositif selon la revendication 21 ou 22 caractérisé en ce qu'un dispositif de débourrage (25) est intercalé entre les aiguilles (31) et les éléments boucleurs rotatifs (11) afin de faciliter le débourrage de la partie des fibres et/ou filaments entraînées par les dentures (15).

24. Dispositif selon l'une quelconque des revendication précédentes 18 à 23 caractérisé en ce que deux jeux de disques interpénétrants (5a et 5b) permettent d'obtenir une orientation adéquate des fibres et/ou filaments élémentaires.

25. Produit textile présentant des boucles obtenues à partir d'un fil ondulé sans torsion et dont les fibres et/ou filaments élémentaires sont parallélisés, ces boucles étant solidarisées à un support, caractérisé en ce qu'il se présente sous forme de rangées transversales de boucles bien individualisées par rapport au sens de l'avance.

26. Produit textile selon la revendication 25 caractérisé en ce que entre deux rangées consécutives de boucles il subsiste un réseau de fibres interférentes qui participent à la formation de ces deux rangées de boucles consécutives.

27. Produit textile velours présentant des aigrettes solidarisées à un support, caractérisé en ce qu'il se présente sous forme de rangées transversales d'aigrettes par rapport au sens de l'avance, et en ce que entre deux rangées consécutives d'aigrettes il subsiste un réseau de fibres interférentes qui participent à la formation de ces deux rangées d'aigrettes.

28. Produit textile selon l'une quelconque des revendications 25 à 27 caractérisé en ce que des trous dans le support sont surdimensionnés par rapport à la distance séparant deux rangées de boucles ou aigrettes.

## Patentansprüche

1. Verfahren zur Herstellung eines Textilprodukts aus Fasern und/oder Filamenten, bei dem diese Fasern und/oder Filamente in Form eines Vlieses fortbewegt werden, dadurch gekennzeichnet, daß die meisten Elemente des Vlieses einen Orientierungswinkel bezüglich der Fortbewegungsrichtung des Vlieses zwischen 5 und 45° aufweisen, und einer Schlingenbildung quer zu der Fortbewegungsrichtung, verbunden mit einer transversalen Verstreckung, unterworfen werden, und sich in Form von Schlingen ansammeln, in denen die Fasern und/oder Filamente parallel ausgerichtet sind.

2. Verfahren gemäß Anspruch 1, dadurch gekennzeichnet, daß das Ausgangsvlies aus Fasern und/oder Filamenten ein geringes Gewicht pro Flächeneinheit aufweist, das vorzugsweise zwischen 10 und 50 g/m² liegt.

3. Verfahren gemäß Anspruch 1 oder 2, dadurch gekennzeichnet, daß die meisten Elemente, aus denen das Vlies besteht, einen Orientierungswinkel bezüglich der Fortbewegungsrichtung des Vlieses zwischen 15 und 25° aufweisen.

4. Verfahren gemäß Anspruch 3, dadurch gekennzeichnet, daß die Orientierung der Fasern bezüglich der Fortbewegungsrichtung durch eine transversale Vorverstreckung erfolgt.

5. Verfahren gemäß Anspruch 3, dadurch gekennzeichnet, daß die Orientierung der Filamente bezüglich der Fortbewegungsrichtung durch eine Ausbreitung erfolgt, vorzugsweise unmittelbar am Ausgang der Extrusionsdüse der Filamente.

6. Verfahren gemäß irgendeinem der vorhergehenden Ansprüche, dadurch gekennzeichnet, daß die transversale Schlingenbildung mit Hilfe von drehbaren Schlingenbildungselementen (11) verwirklicht wird, die in einem gewissen Abstand voneinander auf einer quer zu der Fortbewegungsrichtung des Vlieses verlaufenden Achse (13) angeordnet sind, und zwischen denen Schlingenbildungsfinger (21) angeordnet sind.

7. Verfahren gemäß Anspruch 6, dadurch gekennzeichnet, daß die Schlingenbildungselemente (11) im wesentlichen die Form von Scheiben haben, die mit einer Umfamgszahnung (15) versehen sind.

8. Verfahren gemäß Anspruch 6 oder 7, dadurch gekennzeichnet, daß die Schlingenbildungsfinger (21) stationär sind.

9. Verfahren gemäß irgendeinem der vorhergehenden Ansprüche 6 bis 8, dadurch gekennzeichnet, daß die Ansammlung der parallel ausgerichteten Fasern und/oder Filamente in Form von Schlingen in dem Nadelöhr von Nadeln (31) erfolgt, die zwischen den drehbaren Schlingenbildungselementen (11) und in der Verlängerung der Schlingenbildungsfinger (21) angeordnet sind.

10. Verfahren gemäß Anspruch 9, dadurch gekennzeichnet, daß die Nadeln (31) gleichzeitig gesteuert werden, um die Schlingen freizugeben, wenn in dem Nadelöhr (31a) der Nadeln (31) eine ausreichende Ansammlung von Fasern und/oder Filamenten erfolgt ist, die vorzugsweise nahe bei der maximalen Ansammlung in dem Nadelöhr liegt.

11. Verfahren gemäß irgendeinem der vorhergehenden Ansprüche 9 oder 10, dadurch gekennzeichnet, daß zwischen den Nadeln (31) und den drehbaren Schlingenbildungselementen (11) eine Ausstoßvorrichtung (25) angeordnet ist, um das Ausstoßen des von den Zahnungen (15) mitgenommenen Teils der Fasern und/oder Filamente zu erleichtern.

12. Verfahren gemäß irgendeinem der vorhergehenden Ansprüche, dadurch gekennzeichnet, daß die Reihen von transversalen Schlingen weiterbefördert und danach auf einem Träger (41) befestigt werden.

13. Verfahren gemäß Anspruch 12, dadurch gekennzeichnet, daß zur Verwirklichung dieser Befestigung die Nadel (31) durch den Träger (41) hindurchgeführt wird.

14. Verfahren gemäß Anspruch 12, dadurch gekennzeichnet, daß diese Befestigung durch Ultraschallschweißung verwirklicht wird.

15. Verfahren gemäß irgendeinem der vorhergehenden Ansprüche 12 bis 14, dadurch gekennzeichnet, daß bei jeder Befestigung eine transversale Relativbewegung zwischen dem Träger (41) und einem Transportmittel ausgeführt wird.

16. Verfahren gemäß irgendeinem der vorhergehenden Ansprüche 12 bis 15, dadurch gekennzeichnet, daß die an dem Träger befestigten Schlingen abgeschnitten, geschoren oder glattgeschnitten werden.

17. Verfahren gemäß irgendeinem der vorhergehenden Ansprüche 1 bis 12, dadurch gekennzeichnet, daß ein durch Ansammlung von gut parallel ausgerichteten, elementaren Fasern und/oder Filamenten erhaltener "Faden" in Form von Maschenreihen angeordnet wird.

18. Vorrichtung zur Verwirklichung des beschriebenen Verfahrens gemäß irgendeinem der vorhergehenden Ansprüche, dadurch gekennzeichnet, daß die transversale Schlingenbildung mit Hilfe von drehbaren Schlingenbildungselementen (11) verwirklicht wird, die in einem gewissen Abstand voneinander auf einer quer zu der Fortbewegungsrichtung des Vlieses verlaufenden Achse (13) angeordnet sind, und zwischen denen Schlingenbildungsfinger (21) angeordnet sind.

19. Vorrichtung gemäß Anspruch 18, dadurch gekennzeichnet, daß die Schlingenbildungselemente (11) im wesentlichen die Form von Scheiben haben, die mit einer Umfamgszahnung (15) versehen sind.

20. Vorrichtung gemäß Anspruch 18 oder 19, dadurch gekennzeichnet, daß die Schlingenbildungsfinger (21) stationär sind.

21. Vorrichtung gemäß irgendeinem der vorhergehenden Ansprüche 18 bis 20, dadurch gekennzeichnet, daß die Ansammlung der parallel ausgerichteten Fasern und/oder Filamente in Form von Schlingen in dem Nadelöhr von Nadeln (31) erfolgt, die zwischen den drehbaren Schlingenbildungselementen (11) und in der Verlängerung der Schlingenbildungsfinger (21) angeordnet sind.

22. Vorrichtung gemäß Anspruch 21, dadurch gekennzeichnet, daß die Nadeln (31) gleichzeitig gesteuert werden, um die Schlingen freizugeben, wenn in dem Nadelöhr (31a) der Nadeln (31) eine ausreichende Ansammlung von Fasern und/oder Filamenten erfolgt ist, die vorzugsweise nahe bei der maximalen Ansammlung in dem Nadelöhr liegt.

23. Vorrichtung gemäß Anspruch 21 oder 22, dadurch gekennzeichnet, daß zwischen den Nadeln (31) und den drehbaren Schlingenbildungselementen (11) eine Ausstoßvorrichtung (25) angeordnet ist, um das Ausstoßen des von den Zahnungen (15) mitgenommenen Teils der Fasern und/oder Filamente zu erleichtern.

24. Vorrichtung gemäß irgendeinem der vorhergehenden Ansprüche 18 bis 23, dadurch gekennzeichnet, daß zwei Scheibensätze (5a und 5b) aus sich überlappenden Scheiben ermöglichen, eine geeignete Orientierung der elementaren Fasern und/oder Filamente zu erhalten.

25. Textilprodukt, das Schlingen aufweist, die aus einem gewellten Faden ohne Torsion erhalten wurden, und deren elementare Fasern und/oder Filamente parallel ausgerichtet sind, wobei diese Schlingen an einem Träger befestigt sind, dadurch gekennzeichnet, daß es die Form von transversalen Schlingenreihen hat, die bezüglich der Fortbewegungsrichtung einzeln angeordnet sind.

26. Textilprodukt gemäß Anspruch 25, dadurch gekennzeichnet, daß zwischen zwei aufeinanderfolgenden Schlingenreihen ein Netz von sich überlagernden Fasern bestehen bleibt, die an der Bildung dieser zwei aufeinanderfolgenden Schlingenreihen beteiligt sind.

27. Velours-Textilprodukt, das an einem Träger befestigte Büschel aufweist, dadurch gekennzeichnet, daß es die Form von quer zu der Fortbewegungsrichtung angeordneten Büschelreihen hat, und daß zwischen zwei aufeinanderfolgenden Büschelreihen ein Netz von sich überlagernden Fasern bestehen bleibt, die an der Bildung dieser zwei aufeinanderfolgenden Büschelreihen beteiligt sind.

28. Textilprodukt gemäß irgendeinem der Ansprüche 25 bis 27, dadurch gekennzeichnet, daß Löcher in dem Träger überdimensioniert sind bezüglich des Abstandes zwischen zwei Schlingen- oder Büschelreihen.

## Claims

1. Process for manufacturing a textile product by starting with fibres and/or filaments in which these fibres and/or filaments travel in the form of a web, characterised in that most of the constituent members of the web have an angle of orientation relative to the direction of forward travel of the web of between 5 and 45°, and are subjected to a transverse looping relative to the direction of forward travel accompanied by a transverse drawing operation and are accumulated in the form of loop in which the fibres and/or filaments are parallelised.

2. Process according to claim 1, characterised in that the web of fibres and/or filaments has a low weight per unit area, preferably between 10 and 50 g/m².

3. Process according to claim 1 or 2, characterised in that most of the constituent members of the web have an angle of orientation relative to the direction of forward travel of the web of between 15 and 25°.

4. Process according to claim 3, characterised in that the orientation of the fibres relative to the direction of forward travel is provided by a transverse predrawing.

5. Process according to Claim 3, characterised in that the orientation of the filaments relative to the direction of forward travel is produced by a lapping operation, preferably immediately on leaving the die for extruding the filaments.

6. Process according to any one of the preceding claims, characterised in that the transverse looping is produced with the aid of rotary looping members (11) set at a distance and arranged on a shaft (13) which is transverse in relation to the forward travel of the web, between which looping fingers (21) are arranged.

7. Process according to claim 6, characterised in that the said looping members (11) are essentially in the form of discs provided with peripheral teeth (15).

8. Process according to claim 6 or 7, characterised in that the looping fingers (21) are stationary.

9. Process according to any one of the preceding claims 6 to 8, characterised in that the accumulation of the parallelised fibres and/or filaments in the form of loops takes place in the eye of needles (31) arranged between the said rotary looping members (11) and in the extension of the looping fingers (21).

10. Process according to claim 9, characterised in that the said needles (31) are actuated simultaneously to release the loops when the accumulation of fibres and/or filaments in the eye (31a) of the needles (31) is sufficient, preferably close to the value of maximum accumulation in the said eye.

11. Process according to any one of the preceding claims 9 and 10, characterised in that a stripping device (25) is inserted between the needles (31) and the rotary looping members (11) so as to facilitate the stripping of the part of the fibres and/or filaments entrained by the teeth (15).

12. Process according to any one of the preceding claims, characterised in that rows of transverse loops are conveyed and then integrally fixed to a base (41).

13. Process according to claim 12, characterised in that the said integral fixing is produced by passing the needle (31) through the base (41).

14. Process according to claim 12, characterised in that the said integral fixing is produced by ultrasonic welding.

15. Process according to any one of the preceding claims 12 to 14, characterised in that a transverse relative motion is performed on each integral fixing between the base (41) and a means of transport.

16. Process according to any one of the preceding claims 12 to 15, characterised in that the loops integrally fixed to the base are cut, shorn or cropped.

17. Process according to any one of the preceding claims 1 to 12, characterised in that a "thread", obtained by accumulation of well-parallelised elementary fibres and/or filaments is organised in the form of rows of stitches.

18. Device for implementing the process described according to any one of the preceding claims, characterised in that the transverse looping is produced with the aid of rotary looping elements (11) set at a distance and arranged on a shaft (13) which is transverse in relation to the forward travel of the web, between which looping finger (21) are arranged.

19. Device according to claim 18, characterised in that the said looping members (11) are essentially in the form of discs provided with peripheral teeth (15).

20. Device according to claim 18 or 19, characterised in that the looping fingers (21) are stationary.

21. Device according to any one of the preceding claims 18 to 20, characterised in that the accumulation of the parallelised fibres and/or filaments in the form of loops takes place in the eye of needles (31) arranged between the rotary looping members (11) and in the extension of the looping fingers (21).

22. Device according to claim 21, characterised in that the said needles (31) are actuated simultaneously to release the loops when the accumulation of fibres and/or filaments in the eye (31a) of the needles (31) is sufficient, preferably close to the value of maximum accumulation in the said eye.

23. Device according to claim 21 or 22, characterised in that a stripping device (25) is inserted between the needles (31) and the rotary looping members (11) in order to facilitate the stripping of the part of the fibres and/or filaments entrained by the teeth (15).

24. Device according to any one of the preceding claims 18 to 23, characterised in that two sets of interpenetrating discs (5a and 5b) make it possible to obtain a suitable orientation of the elementary fibres and/or filaments.

25. Textile product having loops obtained from an undulating thread, except for the twist, and of which the elementary fibres and/or filaments are parallelised, these loops being integrally fixed to a base, characterised in that it is in the form of transverse rows of well-individualised loops in relation to the direction of forward travel.

26. Textile product according to claim 25, characterised in that between two consecutive rows of loops there remains a network of interfering fibres which take part in the formation of two consecutive rows of loops.

27. Velvet textile product having tufts integrally fixed to a base, characterised in that it is in the form of transverse rows of tufts in relation to the direction of forward travel, and that between two consecutive rows of tufts there remains a network of interfering fibres which take part in the formation of two consecutive rows of tufts.

28. Textile product according to any one of the claims 25 to 27, characterised in that holes in the base are oversized in relation to the distance separating two rows of loops or tufts.
